# EUROPÄISCHE PATENTSCHRIFT

(11) **EP 0 152 559 B1**
(45) Veröffentlichungstag und Bekanntmachung des Hinweises auf die Patenterteilung: **22.03.1989**
(21) Anmeldenummer: 84114503.0
(22) Anmeldetag: 29.11.1984
(51) Int. Cl.: H01Q 1/32

(54) **Antenne**
Aerial
Antenne

(30) Priorität: 22.02.1984 DE 8405430 U
(43) Veröffentlichungstag der Anmeldung: 28.08.1985
(73) Patentinhaber: KATHREIN-WERKE KG, D-83022 Rosenheim (DE)
(72) Erfinder: Margreiter, Hans, D-8201 Kirchdorf (DE); Friedl, Rudolf, D-8214 Bernau (DE)
(74) Vertreter: Flach, Dieter Rolf Paul, Dipl.-Phys.

(56) Entgegenhaltungen:
- DE-U- 1 798 019
- DE-U- 8 300 035
- US-A- 2 904 379
- US-A- 2 943 875
- US-A- 3 333 873

## Beschreibung

Die Erfindung betrifft eine Antenne für Wohnwagen, Boote oder ähnlich überdachte Räume oder Fahrzeuge nach dem Oberbegriff des Anspruchs 1.

Derartige Antennen sind beispielsweise als sogenannte «Caravan-Antennen» bekanntgeworden und werden insbesondere zur Installation auf einem Wohnwagen verwandt. Der Antennenmast ist dabei in der Regel vom Wohnwageninneren aus zwischen einer sogenannten eingefahrenen Transportstellung und einer ausgefahrenen Betriebsstellung höhenverstellbar angeordnet, wie dies beispielsweise aus DE-U-8300035 bekannt ist. In der Transportstellung ist die am oberen Ende des Antennenmastes befestigte Antenne im wesentlichen bis kurz über dem Wohnwagendach eingefahren, wohingegen in der sogenannten Betriebsstellung zur Erzielung eines optimalen Fernseh- oder Rundfunkempfanges die Antenne entsprechend hoch über einem Wohnwagendach ausgefahren wird.

Eine derartige Antennenanordnung ist beispielsweise aus dem Prospekt der Firma Kathrein, «Caravan-Antenne» HD 35, bekanntgeworden und besteht aus einer horizontal und quer zum Antennenmast befestigten Dipolantenne und einer in Empfangsrichtung ausrichtbaren logarithmisch-periodischen Antenne, die in einem Kunststoff-Schutzgehäuse untergebracht ist. Derartige Antenneneinrichtungen, insbesonder mit dem Kunststoff-Schutzgehäuse, haben sich bisher in der Praxis sehr gut bewährt, da hierdurch eine Beeinträchtigung der gegenüber Witterungseinflüssen, also klimatischen Einflüssen und auch mechanischen Beanspruchungen sehr empfindliche logarithmisch-periodischen Antenne weitgehend vermieden werden können. Die Verwendung eines derartigen Schutzgehäuses stellt aber keinen Teil der vorliegenden Neuerung dar.

Zur Befestigung am Antennenmast umfasst die Halteeinrichtung ein mit der Antenne verbundenes Verankerungsteil, an dem eine an dem Antennenmast umgreifende Schelle mittels Flügelschrauben festgedreht wird.

Neben dieser etwas aufwendigen Befestigung erweist es sich in der Praxis als ungünstig, dass das Antennenkabel der Horizontalantenne frei zugänglich in einem grossen Bogen von der Unterseite des Antennen-Schutzgehäuses nach oben bis unter die Kunststoffabdeckkappe, die am oberen Stirnende des Antennenmastes aufgesetzt ist, geführt und dort wiederum nach unten in das Rohrinnere des Antennenmastes umgelenkt wird. Dieses frei zugängliche Antennenkabel ist also vor mechanischen Beeinträchtigungen, dem Herausziehen oder gar mutwilligen Durchtrennen von nichtbefugter dritter Seite nicht hinreichend geschützt.

Daneben wirkt diese Schellenbefestigung in ihrem Gesamterscheinungsbild etwas klobig. Schliesslich sei noch angemerkt, dass die offen zugänglichen Flügelschrauben jederzeit von dritten, nichtbefugten Personen gelöst und so die Antenne im unbewachten Zustand problemlos entwendetwerden kann.

Demgegenüber ist es Aufgabe der Erfindung die Nachteile vom Stand der Technik zu überwinden und eine vereinfachte kompakte Anbringungsmöglichkeit einer im wesentlichen horizontal ausgerichteten Fernsehantenne an einem insbesondere höhenverstellbaren Antennenmast für Caravane, Boote oder ähnliche überdachte Räume oder Fahrzeuge zu schaffen, bei der eine beeinträchtigungsfreie und geschützte Antennenkabelführung in das Innere des Antennenmastes bei im Grundsatz erhöhter Diebstahlsicherung der Antenne möglich sein soll. Die Aufgabe wird gemäss der Erfindung entsprechend den im kennzeichnenden Teil des Anspruchs 1 angegebenen Merkmalen gelöst. Vorteilhafte Ausgestaltungen der Erfindung sind in den Unteransprüchen angegeben.

Durch die vorliegende Ausbildung der Antennen wird eine äusserst ansprechende, die Kabel völlig im Inneren aufnehmende Befestigungsmöglichkeit der Antenne an einem ausfahrbaren Antennenmast geschaffen. Dabei wird die Horizontalantenne mit einem Rohrstutzen vorzugsweise in Form eines Krümmers lediglich auf das obere Ende eines Antennenmastes aufgesteckt, wobei durch die Anordnung eines deformierbaren Reibgliedes im Inneren mit der Innenwandung des Antennenmastes eine Reibschlussverbindung hergestellt wird.

Bei der Ausgestaltung der Erfindung ist vorgesehen, dass eine Reibeinrichtung aus einer am Rohrstutzen der Antenne aufschraubbaren Muffe mit einem unteren Anschlagflansch besteht, wobei das ring- oder hülsenförmige Reibglied auf diese Muffe aufgesteckt und zwischen dem unteren Anschlagflansch und der Stirnseite des Rohrstutzens der Antenne in Axialrichtung vorgespannt wird.

In einer alternativen Ausführungsform nach Anspruch 2 sind an einem in den Antennenmast einsteckbaren Rohrstutzen bzw. einem dort ausgebildeten Rohransatz aussenliegend sowie in gleicher Höhe im Antennenmast innenliegend zumindest je eine aufeinander zuweisende Ringnut eingebracht, in der ein elastisches Reibelement eingesteckt ist, deren Dicke grösser ist als der lichte Abstand zwischen der Innenwandung des Antennenmastes und der Aussenwandung des darin eingesteckten Rohrstutzens. Auch hierdurch kann eine so sichere kraftschlüssige Verbindung gewährleistet werden, dass auch bei normal aufzubringenden Kräften ein Abziehen der Antenne nicht möglich ist. In beiden Ausführungsformen werden im Inneren durch den Antennenmast und den um 90° gekrümmten oberen Rohrstutzen versteckt die Antennenkabel verlegt, die dann von aussen her nicht sichtbar sind.

Aus der US-A-2904379, der US-A-2943875, dem DE-U-1 798019 und der US-A-3333873 sind zwar grundsätzlich Verbindungseinrichtungen beispielsweise zur Verbindung zweier Rohrträger bekannt, bei denen deformierbare Reibelemente als Pressglieder dienen. Diese Verbindungseinrichtungen betreffen aber nicht das spezifische Problem der Anbringung einer Antenne einschliesslich der günstigen Verlegung von Antennenkabeln.

Das Reibglied kann dabei in einer Weiterbildung der Erfindung nach Anspruch 4 aus einer elastisch deformierbaren Manschettenhülse oder aber auch aus einem elastisch deformierbaren, wie in Anspruch 5 angegebenen, Rundschnurring bestehen.

In einer Weiterbildung nach Anspruch 7 können auch mehrere derartige Reibglieder übereinander angeordnet sein, wobei es in diesem Falle angebracht ist, zwischen den einzelnen Reibgliedern jeweils auf der Muffe aufgesetzte Druck-und Anlageringe vorzusehen.

Um bei der erstmaligen Montage sicherzustellen, dass das Reibglied mit der Muffe beim Drehen der Antenne um mehrmals 360° um den Antennenmasten sich nicht mitdreht, sondern festgehalten wird, damit die Muffe in Axialrichtung während des Drehens des Rohrstutzens der Antenne sich in diesem zunehmend festdreht und das auf ihr sitzende elastische Formteil unter zunehmender Querschnittsverbreiterung vorgepresst wird, ist vorgesehen, dass das elastische Formteil mit zumindest einem Vorsprung oder einem umlaufenden Verstärkungsabschnitt am Aussenumfang versehen ist, wobei der Aussendurchmesser des Formteils an dieser Stelle bereits im unverpressten Zustand einen grösseren Aussendurchmesser als der zugehörige Innendurchmesser des Antennenmastes aufweist.

In einer alternativen Ausgestaltung nach Anspruch 10 ist demgegenüber im unteren Anlageflansch ein weiteres Reibelement vorgesehen, das im unverpressten Zustand einen grösseren Aussendurchmesser als der Innendurchmesser des Antennenrohres aufweist, wobei in der Weiterbildung nach Anspruch 11 eine derartige Verdrehsicherung aus einer im Anlageflansch eingebrachten Ringnut bestehen kann, in der ein weiteres in Form eines O-Ringes bestehendes Reibelement eingelegt ist.

Weitere Vorteile, Einzelheiten und Merkmale der Erfindung ergeben sich nachfolgend aus den anhand von Zeichnungen dargestellten Ausführungsbeispielen. Dabei zeigen im einzelnen
Fig. 1: eine an einem Antennenmast befestigte Antenne in pespektivischer Darstellung;
Fig. 2: eine ausschnittsweise VertikalschnittDarstellung der Antennenbefestigung;
Fig. 3: eine perspektivische Darstellung einer Reibeinrichtung nach Fig. 2;
Fig. 4: ein weiteres Ausführungsbeispiel in Vertikalschnitt-Darstellung der Antennenbefestigungseinrichtung.
Fig. 5: ein weiteres Ausführungsbeispiel in Vertikalschnitt-Darstellung.

Fig. zeigt in schematischer Perspektivdarstellung eine Antenne 1 insbesondere zur Verwendung auf einem Caravan-Wagen, einem Boot oder ähnliche Überdachungen aufweisende Geräte, mit einer quer zum Mast angeordneten Dipolantenne 3 und einem in Empfangsrichtung ausgerichteten Kunststoff-Schutzgehäuse 5, in dem vor Witterungseinflüssen und mechanischen Beanspruchungen geschützt eine logarithmisch-periodische Antenne eingebaut ist, die nachfolgend kurz Horizontal-Antenne genannt wird.

Als Teil der Antenne 1 ist in ihrem rückwärtigen Randbereich ein Rohrstutzen 7 in Form eines Krümmers vorgesehen, der mit seinem nach unten weisenden Stirnende 9 in das obere Ende eines Antennenmastes 11 eingesteckt ist.

Wie dazu aus Fig. 2 näher hervorgeht, umfasst der in Form eines Krümmers ausgebildete Antennen-Rohrstutzen 7 einen Rohransatz 13 mit geringerem Aussendurchmesser als der Innendurchmesser des Antennenmastes 11. In zusammengebautem Zustand wird die Antenne 1 mit dem Antennen-Rohrstutzen 7 mit dem Rohransatz 13 in das obere Ende des Antennenmastes 11 bis zu einer Anschlagschulter 15 eingesteckt.

Wie aus Fig. 2 in Schnittdarstellung hervorgeht, ist eine Reibeinrichtung 17, wie es in Perspektivdarstellung in einer möglichen Ausführungsform in Fig.3 gezeigt ist, in das Ende des Rohransatzes 13 eingeschraubt. Die Reibeinrichtung 17 besteht dabei aus einer mit einem Aussengewinde versehenen Muffe 19 mit einem unteren Anschlagflansch 21, auf die ein elastisch deformierbares Formglied beispielsweise aus Gummi aufgesteckt ist. Wie aus Fig. ferner noch hervorgeht, sind an dem Formglied 23 am Aussenumfang mehrere Vorsprünge 25 vorgesehen, die vom unteren Anschlagflansch 21 aus zum oberen Ende hin eine zunehmende Radialhöhe aufweisen.

Nachfolgend wird auf den Einbau der Antenne 1 am Antennenmast 11 eingegangen.

Zunächst wird die Reibeinrichtung 17 mit seinem Aussengewinde 27 in ein entsprechendes Innengewinde am Rohransatz 13 des Antennen-Rohrstutzens 7 eingeschraubt. Ein oder mehrere Antennenkabel, die dabei von der Antenne 1 durch den Rohrstutzen 7 verlegt sind, werden dann von oben her in den Antennenmast 11 hineingeführt und die Antenne mit dem Rohrstutzen 7 auf das obere Stirnende des Antennenmastes 11 bis zur Anschlagschulter 15 aufgesetzt. Da der Aussendurchmesser der an dem Formglied bzw. Reibelement 17 vorgesehenen Vorsprünge 25 grösser ist als der entsprechende Innendurchmesser am Antennenmast 11, ist sichergestellt, dass beim beginnenden Drehen der Antenne 1 mehrmals um die Vertikalachse ds Antennenmastes 11 das Formglied 23 mit der Muffe 19 sich nicht mitdreht. Dadurch wird bei ständigem Weiterdrehen der Antenne 1 um die Vertikalachse gemäss der Pfeilrichtung 29 in Fig. 1 die Muffe 19 immer weiter in den Rohransatz 13 des Rohrstutzens 7 eingeschraubt. Das zwischen der Stirnseite des Rohransatzes 13 und dem Anlageflansch 21 der Muffe 19 hülsenförmig eingesetzte elastische Formglied 23 wird dabei in Axialrichtung in zunehmendem Masse vorgespannt, wobei durch die dadurch bedingte Querschnittsverbreiterung die radialen Anpresskräfte zwischen dem Aussenumfang der Muffe 19 und der Innenwand des Antennenmastes 11 ständig erhöht werden. Durch Weiterdrehen der Antenne 1 können dabei die radialen Anpresskräfte derart erhöht werden, dass die Antenne 1 in vertikaler Axialrichtung aus dem Rohrstutzen ohne Gegenzudrehen nicht entfernt werden kann.

Aus dem erläuterten Ausführungsbeispiel ergibt sich also, dass ein oder mehrere Antennenkabel von der Antenne von aussen nicht sichtbar über den in Form eines Krümmers ausgebildeten Rohrstutzen 7 direkt in den Antennenmast 11 verlegbar sind. Hierdurch wird die gesamte Sicherheit deutlich erhöht. Vor allem aber wird durch diese Antennenausbildung eine äusserst ansprechende Befestigungseinrichtung geschaffen, da der in Form eines Krümmers ausgebildete Rohrstutzen 7 mit gleichem Aussendurchmesser wie der Antennenmast 11 ausgebildet sein kann, so dass ohne von aussen sichtbare Befestigungsmittel die Antenne 1 direkt über den Krümmer in den Antennenmast 11 übergeht.

Vor allem aber, wenn auf einem Caravan-Dach noch Dachluken und Kaminaufbauten vorgesehen sind, wird sichergestellt, dass bei in die Transportstellung eingefahrener Antenne 1 diese vom Antennenmast nicht gelöst werden kann, da dann eine freie mehrmalige Verdrehung der Antenne in entgegengesetzter Pfeilrichtung 29 durch die Dachaufbauten nicht möglich ist.

Nachfolgend wird noch auf Fig.4 Bezug genommen, in der ein weiteres Ausführungsbeispiel der Befestigungseinrichtung mit Verdrehsicherung gezeigt ist.

Die Reibeinrichtung 17 besteht in diesem Ausführungsbeispiel ebenfalls aus einer Muffe 19 mit einem unteren Anschlagflansch 21, in dem eine umlaufende Ringnut 31 eingebracht ist. In dieser Ringnut 31 ist ein beispielsweise aus Gummi bestehendes Reibelement 33 in Form eines Rundschnurringes eingelegt. Die Abmessungen in diesem Ausführungsbeispiel sind derart, dass der Aussendurchmesser des Reibelementes 33 etwas grösser ist als der Innendurchmesser des Antennenmastes 11, so dass über dieses Reibelement die Muffe 19 bei anfänglichem Einstecken in den Antennenmast 11 verdrehsicher festgehalten wird.

Oberhalb des Anschlagflansches 21 sind zwei elastische Formteile ebenfalls in Form von Rundschnurringen 23a eingelegt, die jeweils durch Druck- und Anschlagringe bzw. -hülsen 35, die ebenfalls auf die Muffe 19 aufgesteckt sind, getrennt sind.

Der Zusammenbau und Abbau der Antenne 1 erfolgt hierbei gleichermassen wie nach dem vorstehend erläuterten Ausführungsbeispiel, wobei nach dem anfänglichen Einschrauben der Muffe 19 am unteren Rohrstutzen 7 die gesamte Anordnung in den Antennenmast 11 und durch Drehen der Antenne 1 um die Vertikalachse des Antennenmastes 11 die Muffe 19 zunehmend in den Rohrstutzen 7 eingeschraubt wird, bis durch die in Axialrichtung zusammengepressten Formglieder in zunehmendem Masse in Radialrichtung auseinandergepresst werden und eine in hohem Masse sichere kraftschlüssige Verbindung zwischen der Muffe 19 und der Antenne 1 mit dem Antennenmast 11 bewirken.

Nur der Vollständigkeit halber sei noch angemerkt, dass auch bei dem Ausführungsbeispiel nach Fig. 2 und 3 zwischen dem Formglied 23 und der Stirnseite des Rohransatzes 13 noch ein zusätzlicher Druck- und Anschlagring 35 vorgesehen sein kann.

Nachfolgend wird noch auf Fig. 5 Bezug genommen, in der eine vereinfachte Ausführungsform der Neuerung gezeigt ist.

Bei diesem Ausführungsbeispiel ist der Rohrstutzen 7 mit einem verlängerten Rohransatz 13 versehen, in dem zwei nach aussen weisende umlaufende Ringnuten 37a und 37b eingebracht sind. In entsprechender Höhe sind am lnnenumfang des Antennenmastes 11 ebenfalls zwei umlaufende Ringnuten 39a und 39b eingebracht, wobei in den so gebildeten Ringräumen zwei elastische Reibelemente 33, beispielsweise zwei Rundschnurringe eingelegt sind. Die Abmessungen sind in dieser Ausführungsform derart, dass zwischen dem Aussenumfang des Rohransatzes 13 und dem Innenumfang des Antennenmastes 11 ein derartiger Abstand ist, dass beim Einstekken des Rohransatzes 13 in den Antennenmast 11 die Reibelemente 33 in dem Radialabstand zwischen dem Rohransatz und dem Antennenmast zusammengepresst werden, und bei Erreichen ihrer endgültigen Einstecklage in den so gebildeten Ringnuten 37a, b und 39a und b wieder zumindest teilweise entspannen können. Allerdings ist diese Befestigungseinrichtung nicht derart stabil wie bei den vorgenannten Ausführungsbeispielen. Zudem können nichtbefugte Dritte diese Antenne ebenfalls durch alleiniges Anheben in Vertikalrichtung wieder lösen, so dass hierdurch nicht die gewünschte hohe Diebstahlsicherheit wie bei den vorstehenden Ausführungsbeispielen erzielbar ist.

## Patentansprüche

1. Antenne für Wohnwagen, Boote oder ähnlich überdachte Räume oder Fahrzeuge zum Anbau an einen zwischen einer angehobenen Betriebsstellung und einer bis kurz über die Überdachung abgesenkten Transportstellung höhenverstellbaren Antennenmast (11) mit einer Halteeinrichtung zur Befestigung der Antenne (1) an dem Antennenmast (11), dadurch gekennzeichnet, dass die Halteeinrichtung aus einem die Antenne (1) tragenden, vorzugsweise um 90° von der Horizontalausrichtung in Vertikalrichtung abgebogenen und in das obere Ende des hohlen rohrförmigen Antennenmastes (11) einsteckbaren Rohrstutzen (7) besteht, an dem eine in den hohlen Antennenmast (11) einsteckbare Muffe (19) aufgeschraubt ist, die an ihrem unteren Ende mit einem radial vorstehenden Anlageflasch (21) versehen ist, und dass auf die Muffe (19) zumindest ein Reibelement als Formglied (23, 23a) aufgesteckt ist, welches bei zunehmender Verdrehung der Muffe (19) in Eindrehrichtung in den Rohrstutzen (7) unter Querschnittsverbreiterung zur Erzeugung einer kraftschlüssigen Verbindung zwischen der Muffe (19) und der Innenwandung der Antennenmastes (11) zwischen dem Anlageflansch (21) und der nach unten weisenden Stirnseite (Rohransatz 13) des Rohrstutzens (7) axial zusammenpressbar ist, wobei ein oder mehrer Antennenkabel über den hohlen Rohrstutzen (7) und die hohle Muffe (19) in den Antennenmast (11) verlegbar ist bzw. sind.

2. Antenne (1) nach dem Oberbegriff des Anspruches 1, dadurch gekennzeichnet, dass die Halteeinrichtung aus einem die Antenne (1) tragenden, vorzugsweise um 90° von der Horizontalausrichtung in Vertikalrichtung abgebogenen, in das obere Ende des hohlen rohrförmigen Antennenmastes (11) einsteckbaren Rohrstutzen (7) besteht, wobei in dem, in den Antennenmast (11) einsteckbaren Rohrstutzen (7) bzw. einem dort ausgebildeten Rohransatz (13) aussenliegend sowie in gleicher Höhe im Antennenmast (11) innenliegend zumindest je eine aufeinander zuweisende Ringnut (37a, 37b; 39a, 39b) ausgebildet ist, in der ein elastisches Reibelement (33) eingesteckt ist, dessen Dicke grösser ist als der lichte Abstand zwischen der Innenwandung des Antennenmastes (11) und der Aussenwandung des darin eingesteckten Rohrstutzens (7) bzw. des Rohransatzes (13), wobei ein oder mehrere Antennenkabel über den hohlen Rohrstutzen (7) bzw. über dessen hohlen Rohransatz (13) in den Antennenmast (11) verlegbar ist bzw. sind.

3. Antenne nach Anspruch 1, dadurch gekennzeichnet, dass zwischen dem Formglied (23, 23a) und der nach unten weisenden Stirnseite (Rohransatz 13) des in den Antennenmast (11) eingesteckten Rohrstutzens (7) ein Druck- und Anschlagring (35) vorgesehen ist.

4. Antenne nach einem der Ansprüche 1 oder 3, dadurch gekennzeichnet, dass das Formglied (23) aus einer elastisch deformierbaren Manschettenhülse besteht.

5. Antenne nach einem der Ansprüche 1 oder 3, dadurch gekennzeichnet, dass das Formglied (23a) aus einem elastisch derformierbaren Rundschnurring besteht.

6. Antenne nach Anspruch 5, dadurch gekennzeichnet, dass der elastische Rundschnurring eine Torus-Form aufweist.

7. Antenne nach einem der Ansprüche 1, 3 bis 6, dadurch gekennzeichnet, dass mehrere in Axialrichtung auf der Muffe (19) versetzt liegende Formglieder (23, 23a) vorgesehen sind, die jeweils durch einen ebenfalls auf die Muffe (19) aufgeschobenen Druck- und Anlagering (35) getrennt sind.

8. Antenne nach einem der Ansprüche 1 oder 3 bis 7, dadurch gekennzeichnet, dass das Formglied (23, 23a) mit einer Verdrehsicherung in Form zumindest eines Vorsprunges (25) an dessen Aussenumfang vorgesehen ist, wobei der Aussendurchmesser des Formgliedes (23) in der Höhe des Vorsprunges (25) im unverpressten Zustand grösser ist als der Innendurchmesser des Antennenmastes (11).

9. Antenne nach Anspruch 8, dadurch gekennzeichnet, dass der oder die Vorsprünge (25) am Aussenumfang des Formgliedes (23, 23a) in Axialrichtung vom unteren Einsteckende an von der Mantelfläche aus auf den Rohrstutzen (7) zu eine zunehmende Radialhöhe aufweisen.

10. Antenne nach einem der Ansprüche 1 oder 3 bis 7, dadurch gekennzeichnet, dass am Umfangsbereich eines Anschlagflansches (21) der Muffe (19) zumindest ein Reibelement (33) vorgesehen ist, dessen Aussendurchmesser in unverpresstem Zustand grösser ist als der Innendurchmesser des Antennenmastes (11).

11. Antenne nach Anspruch 10, dadurch gekennzeichnet, dass am Aussenumfang des Anschlagflansches (21) der Muffe (19) eine Ringnut (31) eingebracht ist, in der das Reibelement (33) eingesetzt ist.

12. Antenne nach einem der Ansprüche 1 bis 11, dadurch gekennzeichnet, dass die Formglieder (23, 23a) und die Reibelemente (33) aus elastomeren Materialien bestehen.

## Claims

1. An antenna for caravans, boats and similar roofed rooms or vehicles adapted to be mounted on an antenna mast (11), which is able to be adjusted in height between a raised operational position and a shipping position lowered to a point just above the roof, said mast having a holding means for attachment of the antenna (1) on the antenna mast (11), characterized in that the holding means consists of a tubular stub (7) which carries the antenna (1), is preferably bent through 90° out of the horizontal direction into the vertical direction and is able to be plugged into the upper end of the hollow tubular antenna mast (11), and on the tubular stub a coupling (19) is able to be screwed which is able to be plugged into the high antenna mast (11), such coupling being provided at its lower end with a radially projecting abutment flange (21), and in that on the coupling (19) at least one frictional element as a formed member (23 and 23a) is slipped, which frictional element is able to be pressed together in an axial direction on twisting the coupling (19) in the inward direction of turning into the tubular stub (7) with an increase in cross section in order to produce a non-positive connection between the coupling (19) and the inner wall surface of the antenna mast (11) between the abutment flange (21) and the downwardly turned end face (tube shoulder 13) of the tubular stub (7), one or more antenna cables being able to be arranged through the hollow tubular stub (7) and the hollow coupling (19) into the antenna mast (11).

2. The antenna (1) as recited in the preamble of claim 1, characterized in that the holding means consists of a tubular stub (7) which carries the antenna (1), is preferably bent through 90° out of the horizontal direction into the vertical direction and is able to be plugged into the upper end of the hollow tubular antenna mast (11), at least one respective internal annular groove (37a, 37b; 39a, 39b) being formed at the same level in the mast (11) in the tubular stub or, respectively, stubs (7), which is able to be plugged into the antenna mast (11), such annular groove facing another such groove and having an eleastic frictional element (33) plugged therein, whose thickness is greater than the clearance distance between the inner wall surface of the antenna mast (11) and the outer wall surface of the tubular stub (7) or, respectively, of the tube shoulder (13), one or more antenna cables being able to be arranged through the hollow tubular stub (7) or, respectively, through its hollow tube shoulder (13) into the antenna mast (11).

3. The antenna as claimed in claim 1, characterized in that between the formed member (23 and 23a) and the end downwardly turned end face (tube shoulder 13) of the tubular stub (7) plugged into the antenna mast (11) there is a thrust and abutment ring (35).

4. The antenna as claimed in claim 1 or claim 3, characterized in that the formed member (23) consists of an elastically deforming cuff sleeve.

5. The antenna as claimed in claim 1 or claim 3, characterized in that the formed member (23a) consists of an elastically deforming o-ring.

6. The antenna as claimed in claim 5, characterized in that the elastic o-ring hs a toroidal form.

7. The antenna as claimed in any one of the claims 1 und 3 to 6, characterized by a plurality of formed members (23 and 23a) offset in the axial direction on the coupling (19), such members each being separated by a thrust and abutment ring (35) slipped onto the coupling (19).

8. The antenna as claimed in claim 1 or any one of the claims 3 through 7, characterized in that the formed member (23 and 23a) is provided with means for preventing the rotation thereof in the form of at least one projection (25) on its external periphery, the external diameter of the formed member (23) at the level of the projection (25) in the non-pressed condition being greater than the internal diameter of the antenna mast (11).

9. The antenna as claimed in claim 8, characterized in that the projection or projections (25) on the external periphery of the formed member (23 and 23a) have a radial height increasing from the lower inserted end from the outer surface towards the tubular stub (7).

10. The antenna as claimed in claim 1 or any one of the claims 1 through 7, charcterized in that on the peripheral part of an abutment flange (21) of the coupling (19) there is at least one friction element (33), whose external diameter in the non- fitted condition is greater than the internal diameter of the antenna mast (11).

11. The antenna as claimed in claim 10, characterized in that on the external periphery of the abutment flange (21) of the coupling (19) there is an annular groove (31) into which the friction element (33) is fitted.

12. The antenna as claimed in any one of the claims 1 through 11, characterized in that the formed members (23 and 23a) and the friction elements (33) consist of elastomeric materials.

## Revendications

1. Antenne pour caravanes, bateaux ou espaces ou véhicules similaires couverts d'un toit, destinée à être montée sur un mât (11) pouvant être déplacé verticalement entre une position haute d'utilisation et une position basse de transport, située à une faible hauteur au-dessus du toit, comportant un dispositif de fixation de l'antenne (1) au mât (11), caractérisée en ce que le dispositif de fixation consiste en une pièce tubulaire (7) portant l'antenne (1 coudée de préférence à 90° dans le sens vertical par rapport au plan horizontal de l'antenne (1) et insérable dans l'extrémité supérieure du mât tubulaire (11), à laquelle se trouve vissé un manchon (19) prévu pour être inséré dans le mât tubulaire (11) et présentant à son extrémité inférieure une collerette d'appui (21), et en ce que le manchon (19) est pourvu d'au moins un élément de friction correspond à un élément déformable (23, 23a), lequel peut être comprimé axialement ente la collerette d'appui (21) et l'extrémité inférieure (épaulement tubulaire 13) de la pièce tubulaire (7) lorsque le manchon (19) se trouve progressivement vissé dans la pièce tubulaire (7), de manière à fournir une augmentation de sa section et réaliser un raccord serrant entre le manchon (19) et la paroi intérieure du mât (11) de l'antenne (1), un ou plusieurs câbles d'antenne pouvant ête insérés dans le mât (11) par la pièce tubulaire (7) et le manchon tubulaire (19).

2. Antenne (1) suivant le préambule de la revendication 1, caractérisée en ce que le dispositif de fixation consiste en une pièce tubulaire (7) portant l'antenne (1), coudée de préférence à 90° dans le sens vertical par rapport au plan horizontal de l'antenne (1) et insérable dans l'extrémité supérieure du mât tubulaire (11), une rainure annulaire (37a, 37b; 39a, 39b) au moins étant prévue respectivement du côté extérieur d'un épaulement tubulaire (13) de la pièce tubulaire (7) insérable dans le mât (11) et à l'intérieur du mât (11), de façon à se trouver en face l'une de l'autre, dans laquelle se trouve inséré un élément de friction élastique (33) dont l'épaisseur est supérieure à la distance entre la paroi intérieure du mât (11) et la paroi extérieure de l'épaulement tubulaire (13) de la pièce tubulaire (7) qui s'y trouve insérée, un ou plusieurs câbles d'antenne pouvant être insérés dans le mât (11) par la pièce tubulaire (7) et son épaulement tubulaire (13).

3. Antenne suivant la revendication 1, caractérisée en ce qu'il est prévu une bague d'appui et de pression (35) entre l'élément déformable (23, 23a) et l'extrémité inférieure (épaulement tubulaire 13) de la pièce tubulaire (7) insérée dans le mât (11).

4. Antenne suivant une des revendications 1 ou 3, caractérisée en ce que l'élément déformable (23) consiste en un manchon élastique déformable.

5. Antenne suivant une des revendications 1 ou 3, caractérisée en ce que l'élément déformable (23a) consiste en une bague élastique déformable.

6. Antenne suivant la revendication 5, caractérisée en ce que la bague élastique présente une forme torique.

7. Antenne suivant une des revendications 1, 3 à 6, caractérisée en ce qu'il est prévu plusieurs éléments déformables (23, 23a) autour du manchon (19), disposés de manière échelonnée dans le sens axial, lequels sont chaque fois séparés par une bague d'appui et de pression (35) également glissée sur le manchon (19).

8. Antenne suivant une des revendications 1 ou 3 à 7, caractérisée en ce que l'élément déformable (23, 23a) présente au moins une saillie (25) à sa périphérie, de manière à l'empêcher de tourner; à hauteur de la saillie (25), le diamètre extérieur de l'élément déformable (23) étant supérieur au diamètre intérieur du mât (11), lorsque celui-ci se trouve à l'état non comprimé.

9. Antenne suivant la revendication 8, caractérisée en ce que la ou les saillies (25) à la périphérie de l'élément déformable (23, 23a) présente(nt) une épaisseur radiale croissante dans le sens axial, depuis l'extrémité inférieure d'insertion de la surface latérale jusque la pièce tubulaire (7).

10. Antenne suivant une des revendications 1 ou 3 à 7, caractérisée en ce qu'il est prévu à la périphérie d'une collerette d'appui (21) du manchon (19) au moins un élément de friction (33), dont le diamètre extérieur à l'état non comprimé est supérieur au diamètre intérieur du mât (11).

11. Antenne suivant la revendication 10, caractérisée en qu'à la périphérie de la collerette d'apui (21) du manchon (19), il est prévu une rainure annulaire (31) dans laquelle se trouve inséré l'élément de friction (33).

12. Antenne suivant une des revendications 1 à 11, caractérisée en ce que les éléments déformables (23, 23a) et les éléments de friction (33) sont en matière élastomère.
